# EUROPÄISCHE PATENTSCHRIFT

(11) **EP 1 217 157 B1**
(45) Veröffentlichungstag und Bekanntmachung des Hinweises auf die Patenterteilung: **30.08.2006**
(21) Anmeldenummer: 01130008.4
(22) Anmeldetag: 17.12.2001
(51) Int. Cl.: E05F 1/06, E05D 7/00, E05D 7/02, E05D 7/04, E05D 11/00

(54) **Türscharnier**
Door hinge
Charnière de porte

(30) Priorität: 23.12.2000 DE 20021847 U
(43) Veröffentlichungstag der Anmeldung: 26.06.2002
(73) Patentinhaber: Rahrbach GmbH, D-42579 Heiligenhaus (DE)
(72) Erfinder: Braetsch, Ernst-Christian, 45219 Essen-Kettwig (DE)
(74) Vertreter: Schulte, Jörg

(56) Entgegenhaltungen:
- EP-A- 0 747 557
- FR-A- 1 049 022

## Beschreibung

### Technisches Gebiet

Die Erfindung betrifft ein vorzugsweise für Kühlraumtüren bestimmtes Türscharnier, das aus einem an der Zarge zu befestigenden Scharnierblock, einem mit dem Türblatt verschraubten Scharnierlappen und einer in den genannten Teilen gelagerten Scharnierachse besteht. Dabei sind in dem Lagerbock des Scharnierlappens und in einem der Lagerböcke des Scharnierblockes das Türgewicht aufnehmende Körper unverdrehbar eingesetzt, wodurch die aufeinander liegenden Flächen dieser Körper ein Gleitlager bilden.

### Stand der Technik

Türscharniere mit einer derartigen Hebevorrichtung sind bekannt, siehe zum Beispiel EP 0 747 557 A. Die Hebevorrichtung erlaubt es, am unteren Rand der Tür eine elastische Dichtung einzusetzen, die im Schließzustand sauber abdichtet und beim Öffnen der Tür nicht über den Boden schleift.

Um die Tür bei der Montage einzustellen und später nachzujustieren, ist es bekannt, die beiden Scharnierhälften mit Langlöchern zu versehen. Eine Feinjustierung in der Vertikalen ist damit nur schwer möglich.

Es wurden daher auch schon Vorschläge gemacht, das Auflager, auf dem das Gewicht der Tür ruht, höhenverstellbar zu gestalten. In der Praxis bedeutete dies bisher, dass sich die Scharniere für links und rechts angeschlagene Türen wegen der Hilfsmittel für das Anheben voneinander unterscheiden mussten, dass also ein größerer Werkzeugaufwand und eine doppelte Lagerhaltung erforderlich war.

### Darstellung der Erfindung

Der Erfindung liegt die Aufgabe zugrunde, Scharniere der genannten Art mit einfachsten Mitteln so umzugestalten, dass sie bei guter Zugänglichkeit eine stufenlose Feineinstellung der Höhe erlauben.

Weiterhin ist es Aufgabe der Erfindung, Scharnierblock und Scharnierlappen so auszubilden, dass sie für Rechts- und Linksscharniere identisch sind und mit wenigen Handgriffen ohne neue oder andere Bauteile von **links auf rechts** umzurüsten sind.

Einem bevorzugten Ausführungsbeispiel liegt die zusätzliche Aufgabe zugrunde, Abdeckkappen zu entwickeln, die die Befestigungsschrauben und die Enden der Scharnierachse verdecken und auf dem fertig montierten und justierten Scharnier ohne Werkzeug befestigt werden können.

Die Erfindung löst diese Aufgabe dadurch, dass die Scharnierachse durch die Lagerböcke des Scharnierblockes, den Lagerbock des Scharnierlappens und die Körper hindurchdringt und dass in dem unteren Lagerbock ein Gewindeloch mit einer Stellschraube angeordnet ist, auf der der untere Körper aufliegt, so dass mit Hilfe der Stellschraube über die genannten Körper der Scharnierlappen und damit das Türblatt stufenlos angehoben und einjustiert werden kann.

Um den Werkzeugaufwand und die Lagerhaltung gering zu halten, ist es vorteilhaft, die beiden Scharnierhälften spiegelsymmetrisch auszubilden, so dass man aus den vorgefertigten Teilen je nach Bedarf Rechts- oder Linksscharniere montieren kann.

### Beschreibung der Zeichnungen

Ausführungsbeispiele der Erfindung werden anhand von Fig. 1 - 13 der Zeichnungen beschrieben.
- **Fig. 1**: zeigt einen Längsschnitt durch das Scharnier zur Anhebung der Tür,
- **Fig. 2**: die Ansicht von vorn,
- **Fig. 3**: eine Draufsicht auf das Scharnier von oben,
- **Fig. 4**: einen Querschnitt durch den Scharnierblock vor der Entriegelung,
- **Fig. 5**: diesen Querschnitt nach der Entriegelung.
- **Fig. 6**: zeigt eine Abdeckkappe vor dem Scharnierblock,
- **Fig. 7**: Teile des Scharniers in auseinandergezogener Darstellung,
- **Fig. 8**: den Scharnierlappen mit Einzelteilen,
- **Fig. 9 u. 10**: Längsschnitte zur Erläuterung der oberen und unteren Einstellposition,
- **Fig. 11**: einen Längsschnitt durch eine andere Ausführungsform,
- **Fig. 12**: Teile dieses Scharniers in auseinander gezogener Form,
- **Fig. 13**: den Scharnierlappen mit Zusatzteilen.

In **Fig. 1** ist mit 1 ein Scharnierblock bezeichnet, der einen oberen Lagerbock 1a und einen unteren 1b aufweist. Daneben und dahinter ist ein Scharnierlappen 2 mit einem Lagerbock 2a angeordnet. Beide Teile sind durch eine Scharnierachse 3 miteinander verbunden. Diese Scharnierachse ist jedoch nicht direkt in Bohrungen der Lagerböcke 1a, 1b und 2a geführt, sondern es werden in der Grundform hohlzylindrische Körper 4 und 5 dazwischengeschaltet. Der Körper 4 weist unten einen zylindrischen Abschnitt 4a auf, an den sich ein quadratischer Bereich 4b anschließt. Diese Bereich taucht in eine quadratische Aussparung des Lagerbockes 2a ein, ist also gegenüber diesem unverdrehbar. Der zylindrische Abschnitt 4a ist unten abgeschrägt, so dass die steuernde Abschlussfläche ungefähr eine Ellipse darstellt.

Entsprechendes gilt spiegelbildlich für den Körper 5. An den zylindrischen Abschnitt 5a mit der schrägen Steuerfläche schließt ein quadratischer Bereich 5b an, der unverdrehbar in einer quadratischen Aussparung des Lagerbockes 1b ruht.

Die Körper 4 und 5 weisen Bohrungen vom Durchmesser der Scharnierachse 3 auf. Sie bestehen vorzugsweise aus eine schlagzähen Kunststoff mit niedrigem Reibungskoeffizienten.

Die Steuerflächen der Körper 4 und 5 sind so angeordnet, dass sie bei geschlossener Tür dicht aufeinander liegen, so dass diese Flächen als Stützlager für das Gewicht der Tür dienen. Wenn man die Tür öffnet, wird der Körper 4 gegenüber dem Körper 5 verdreht und das Türblatt über die Steuerflächen angehoben.

Die Scharnierachse 3 trägt am oberen Ende einen Haltering 6, der mit einem Außengewinde 6a versehen ist.

Die Lagerböcke 1a, 1b weisen quadratische Aussparungen 1a1 und 1b1 auf. An diese schließen sich zylindrische Aussparungen 1a2 und 1b2 an, die als Gewindelöcher ausgebildet sind. In dem Lagerbock 1b ist eine Stellschraube 7 angeordnet, auf der der Körper 5 ruht. Dieser Körper ist gegenüber dem Lagerbock 1b unverdrehbar, aber vertikal verschiebbar angeordnet.

Die Scharnierachse 3 wird bei der Montage von oben eingeführt und über den Haltering 6 mit dem Lagerbock 1a verschraubt.

Der Lagerbock 2a weist in der Mitte eine quadratische Aussparung 2a1 auf, die nach unten in eine zylindrische Aussparung 2a2 übergeht. Der Körper 4 sitzt mit seinem quadratischen Abschnitt 4b unverdrehbar in dem Lagerbock 2a.

Wenn man die Tür öffnet, werden die Teile 4 und 5 gegeneinander verdreht, so dass infolge der Steuerflächen der Lagerbock 2a und damit das Türblatt angehoben wird. Dabei schiebt sich der Körper 4 gegenüber der feststehenden Scharnierachse 3 drehend nach oben.

Zwischen den Lagerböcken 1a und 2a ist eine hohlzylindrische Elastomerblende 10 angeordnet, die beim Anheben der Tür ballig verformt wird.

Bei der Feinjustierung der Tür mit Hilfe der Stellschraube 7 verschieben sich die Körper 4 und 5 gegenüber der feststehenden Scharnierachse 3.

Um Maßunterschiede bei Tür und Zarge auszugleichen, sind Unterlagen 11 und 12 vorgesehen, die entsprechend den örtlichen Gegebenheiten benutzt werden oder entfallen.

Aus gestalterischen und funktionalen Gründen wird das Scharnier nach der Montage mit Abdeckkappen 8 und 9 vorsehen. Die untere Kappe 8 ist eingerastet, die obere 9 getrennt dargestellt. Sie weisen Laschen 8a, 9a und Haken 8b, 9b auf. Die Laschen rasten an Nasen 1c des Scharnierblockes 1 ein. Die Abdeckkappen 8 und 9 verdecken nicht nur optisch die Befestigungsschrauben der beiden Scharnierhälften, sondern sie erschweren auch einen Einbruch durch das Entfernen der Befestigungsschrauben.

Der Haltering 6 kann mit einer Sechskantfläche ausgerüstet sein.

Um aber einen Einbruch durch Entfernung der Scharnierachse 3 zu erschweren, könnte der ein Außengewinde tragende Haltering 6 mit Spezialbohrungen für besondere Stiftschlüssel versehen werden.

Das Gewicht des Türblattes wird von dem Lagerbock 2a über die Körper 4 und 5 auf die Stellschraube 7 und damit auf den Lagerbock 1b und den Scharnierblock 1 übertragen. Die Scharnierachse 3 wird nur auf Querkräfte beansprucht.

**Fig. 2** zeigt von der Seite das Scharnier mit dem Scharnierblock 1, den Lagerböcken 1a, 1b, dem Scharnierlappen 2 mit dem Lagerbock 2a, dem Körper 5, der Elastomerblende 10, den Abdeckkappen 8, 9 und der Unterlage 11.

**Fig. 3** stellt das Scharnier von oben dar. Man erkennt den Scharnierblock 1, den Lagerbock 1a, den Scharnierlappen 2, den Lagerbock 2a, die Abdeckkappe 9 und die Unterlagen 11 und 12. Die Drehachse ist mit 13 angedeutet.

**Fig. 4** zeigt einen Querschnitt durch den Lagerbock 1a. Ein Werkzeug 14 wurde eingeführt, um die Abdeckkappe mit ihrer Lasche 9a zu entriegeln. Wenn man entsprechend Fig. 5 das Werkzeug 14 nach rechts schwenkt, wird die Lasche 9a nach links gedrückt und die Abdeckkappe 9 freigegeben.

Aus dem Querschnitt der **Fig. 4 und 5** erkennt man eine quadratische Aussparung 1a1 sowie eine im wesentlichen kreisförmige Öffnung 1a2, die mit einem Gewinde versehen ist. In diese Öffnung wird der Haltering 6 eingedreht.

**Fig. 6** zeigt im Längsschnitt einen Teil des Scharnierblocks 1 mit der Abdeckkappe 8 vor der Montage. Eine Lasche 8a greift über eine Kante 1d. Wenn man die Abdeckkappe ohne Werkzeug montiert, rutscht die elastische Lasche 8a über die Nase 1c. Der Haken 8b greift dann hinter die Kante 1d.

In **Fig. 4, 5 und 6** wird gezeigt, wie man mit einem in das Loch 1e eingeführten Werkzeug 14 die Lasche von der Nase 1c abheben kann, um die Abdeckkappe abzuziehen.

**Fig. 7** stellt im Längsschnitt Teile des Scharniers vor dem Zusammenbau dar. Neben dem Scharnierblock 1 liegt eine Unterlage 11, die je nach Türausführung benutzt oder weggelassen wird.

Die Lagerböcke 1a und 1b sind spiegelbildlich gleich ausgebildet. Zur Mitte hin sind die Aussparungen 1a1 und 1b1 quadratisch. Sie gehen nach oben und unten in Gewindelöcher 1a2 und 1b2 über.

Der Körper 5 ist im Bereich 5a zylindrisch und im Bereich 5b quadratisch. Die Innenbohrung entspricht dem Durchmesser der Scharnierachse 3. Die Steuerfläche ist mit 5c bezeichnet.

In dem Ausführungsbeispiel ist die Scharnierachse 3 oben mit Riefen 3a versehen, so dass der Haltering 6 verdrehungssicher aufgepresst werden kann. Dieser Ring weist ein Außengewinde 6a auf, das zum Gewindeloch 1a2 passt. Der Scharnierblock 1 ist mit Aussparungen 1f und 1g für Zylinderkopfschrauben versehen Die an den Hub- und Gleitbewegungen beteiligten Kunststoff- und Metallflächen sind wartungsfrei.

**Fig. 8** zeigt den Scharnierlappen 2 mit dem aufgeschnittenen Lagerbock 2a. Dessen Innenaussparungen sind ebenfalls spiegelsymmetrisch. Die Spiegelung erfolgt um die waagrechte Achse AB.

An einen quadratischen Mittelbereich 2a1 schließen sich zylindrische Bohrungen 2a2 und 2a3 an. Der Körper 4 wird mit seinem quadratischen Bereich 4b unverdrehbar in den Lagerbock 2a eingesetzt. Der zylindrische Abschnitt 4a mit seiner Steuerfläche 4c überträgt das Türgewicht von dem Lagerbock 2a auf den Körper 5 und den Lagerbock 1b. Die Elastomerblende 10 verdeckt zwischen den Lagerböcken a und 2a die Scharnierachse 3.

Der Scharnierlappen 2 weist Langlöcher 2b, 2c für je zwei Schrauben auf. Das Umfeld dieser Langlöcher trägt eine Verzahnung. Zur Befestigung werden Zwillingsunterlegscheiben 15, 16, benutzt, die auf der Rückseite gleichartig verzahnt sind. Damit wird verhindert, dass sich das Scharnier nach dem Anziehen der Befestigungsschrauben verstellt.

Die beschriebene Spiegelsymmetrie der Teile erlaubt es, aus ein- und denselben Bauteilen linke oder rechte Scharniere zu montieren. Man kann die Scharniere auch nachträglich umbauen, wenn man die Scharnierachse 3 mit dem Haltering 6 herausdreht und abzieht.

Die **Fig. 9 und 10** zeigen schematisch die Lage der Teile bei der Feineinstellung der Türhöhe. In Fig. 9 steht der Lagerbock 2a in der oberen Verstellposition, in Fig. 10 in der unteren.

Die Stellschraube 7 ist in Fig. 9 ganz in das Gewindeloch 1b2 hineingedreht. Auf ihr ruht der quadratische Teil 5b des Körpers 5. Das Türgewicht wird also vom Lagerbock 2a auf die Körper 4 und 5 und damit auf den Lagerbock 1b übertragen.

In dem gewählten Beispiel endet die Scharnierachse 3 über der Stirnfläche der Stellschraube 7. Sie könnte aber auch in die durchbohrte Stellschraube 7 hineinragen.

Wenn man mit Hilfe eines Sechskantschlüssels die Stellschraube 7 nach unten dreht, wandert der Lagerbock 2a unter dem Gewicht des Türblattes nach unten, bis entsprechend Fig. 10 der Körper 5 mit seinem zylindrischen Abschnitt 5a auf dem Lagerbock 1b aufsitzt.

In der Darstellung der Fig. 9 und 10 ist der Lagerbock 2a nicht spiegelsymmetrisch ausgebildet. Auch ist die Elastomerblende 10 nicht eingezeichnet.

Um zu verhindern, dass die um mindestens 90° geöffnete Tür selbsttätig schließt, können die Steuerflächen 4c und 5c so ausgebildet sein, dass sie im Bereich der 90°-Öffnung waagrechte Flächenteile aufweisen. Es ergibt sich dann eine durch leichten Druck überwindbare Raststellung.

Die Abdeckkappen 8, 9 lassen sich nach Endmontage und genauer Einjustierung der Tür mit einem Handgriff, also ohne Werkzeug aufschieben und einrasten.

Um sie abnehmen zu können, muss die Tür geöffnet und der Scharnierlappen 2 abgeschwenkt sein, damit die Öffnungen 1e zur Einführung eines Werkzeuges 14 zugänglich werden.

**Fig. 11** zeigt einen Längsschnitt durch eine andere Bauform des Scharniers, das für eine nicht steigende Tür bestimmt ist.

Der Scharnierblock 1 weist einen oberen Lagerbock 1a und einen unteren 1b auf. Der Scharnierlappen trägt einen Lagerbock 2a. Die Lagerböcke werden von der Scharnierachse 3 durchdrungen. In dem Lagerbock 2a ruht unverdrehbar ein hohlzylindrischer Körper 17. Das Gegenstück in dem Lagerbock 1b ist ein ebensolcher Körper 18. Sie weisen zylindrische Abschnitte 17a, 18a auf, ferner quadratische Abschnitte 17b, 18b. Dazwischen liegt ein Ring 19. Die an den Ring 19 angrenzenden Flächen der Körper 17 und 18 stehen senkrecht auf der Scharnierachse 3 und sind Gleitlagerflächen.

Der Ring 19 kann auch entfallen, wenn die Körper 17 und 18 entsprechend höher gestaltet sind.

Zwischen den Lagerböcken 1a und 2a ist eine Elastomerblende 20 vorgesehen. Bei einer Bewegung der Scharnierteile findet kein Anheben statt.Im übrigen ist das Scharnier baugleich mit dem nach Fig. 1.

In **Fig. 12** erkennt man den Scharnierblock 1, die Scharnierachse 3, den Haltering 6 mit Außengewinde 6a, die Stellschraube 7, den Körper 18 und den Zwischenring 19.

An den zylindrischen Abschnitt 18a schließt sich nach unten ein quadratischer Abschnitt 18b an. Die Lagerfläche 18c ist orthogonal zur Scharnierachse 3.

In **Fig. 13** ist der Scharnierlappen 2 mit dem Lagerbock 2a dargestellt. Er nimmt den Körper 17 auf, dessen zylindrischer Abschnitt 17a unten liegt. Darüber liegt der quadratische Abschnitt 17b. Da die Teile 17 und 18 unverdrehbar in den Lagerböcken 2a und 1b ruhen, gleiten die Flächen 17c und 18c auf dem Zwischenring 19. Die Teile 17, 18 und 19 bestehen aus einem formstabilen Kunststoff mit geringem Reibungsbeiwert.

Bei einer Ausführungsform ohne den Zwischenring 19 gleiten die Flächen 17c und 18c direkt aufeinander.

### Gewerbliche Verwertbarkeit

Die beschriebenen Scharniere für Kühlraumtüren können leicht serienmäßig aus metallischen Druckgussteilen und vorzugsweise gespritzten Kunststoffteilen hergestellt werden. Durch die geschickte Ausbildung und Montage der Abdeckkappen wird vorteilhaft das Aufbrechen der Tür erschwert. Die Konstruktion als Universalscharnier für links und rechts angeschlagene Türen verringert die Lagerhaltung. Zusätzlich wirkt es sich kostensenkend aus, dass sich die Bauformen für steigende und nicht steigende Türen nur durch die Körper 4, 5 und 17, 18, 19 unterscheiden.

Ein weiterer Vorteil für den Monteur oder Anwender ist die stufenlose Feineinstellbarkeit der Türhöhe.

### Bezugszeichenliste

- 1: Scharnierblock
- 1a, 1b: Lagerböcke
- 1a1, 1b1: quadratische Aussparungen
- 1a2, 1b2: Gewindelöcher
- 1c: Nase
- 1d: Kante
- 1e: Öffnung
- 1f, 1g: Befestigungslöcher
- 2: Scharnierlappen
- 2a: Lagerbock
- 2b, 2c: Langlöcher
- 3: Scharnierachse
- 3 a: Riefen
- 4, 5: hohlzylindrische Körper
- 4a: zylindrischer Abschnitt
- 4b: quadratischer Bereich
- 4c: Steuerfläche
- 5a: zylindrischer Abschnitt
- 5b: quadratischer Bereich
- 5c: Steuerfläche
- 6: Haltering
- 6a: Außengewinde
- 7: Stellschraube
- 7a: Sechskantfläche
- 8, 9: Abdeckkappen
- 8a, 9a: Laschen
- 8b, 9b: Haken
- 10: Elastomerblende
- 11, 12: Unterlagen
- 13: Drehachse
- 14: Werkzeug
- 15, 16: Zwillingsunterlegscheiben
- 17, 18: hohlzylindrische Körper
- 17a, 18a: zylindrischer Abschnitt
- 17b, 18b: quadratischer Bereich
- 17c, 18c: Gleitlagerflächen
- 19: Zwischenring
- 20: Elastomerblende

## Patentansprüche

1. Türscharnier, insbesondere für Kühlraumtüren mit einem an der Zarge zu befestigenden Scharnierblock (1) einem an dem Türblatt zu befestigenden Scharnierlappen (2) und einer in den genannten Teilen gelagerten Scharnierachse (3), wobei in den Lagerbock (2a) des Scharnierlappens (2) und in dem einen Lagerbock (1b) des Scharnierblockes (1) das Türgewicht aufnehmende Körper (4, 5) unverdrehbar eingesetzt sind, wodurch die aufeinander liegenden Flächen dieser Körper ein Gleitlager bilden,
**dadurch gekennzeichnet,**
**dass** die Scharnierachse (3) durch die Lagerböcke (1a, 1b) des Scharnierblockes (1), den Lagerbock (2a) des Scharnierlappens (2) und durch die Körper (4, 5) hindurch dringt und **dass** in dem unteren Lagerbock (1b) ein Gewindeloch (1b2) mit einer Stellschraube (7) angeordnet ist, auf der der untere Körper (5) aufliegt, so dass mit Hilfe der Stellschraube (7) über die Körper (4, 5) der Scharnierlappen (2) und damit das Türblatt stufenlos angehoben und einjustiert werden kann.

2. Türscharnier nach Anspruch 1, **dadurch gekennzeichnet,**
**dass** die aufeinander liegenden Flächen der Körper (4, 5) als schräge Steuerflächen (4c, 5c) ausgebildet sind, wodurch das Türblatt beim Öffnen angehoben wird.

3. Türscharnier nach Anspruch 1, **dadurch gekennzeichnet,**
**dass** die aufeinander liegenden Flächen der Körper (17, 18) auf der Scharnierachse (3) senkrecht stehen, wodurch das Türblatt beim Öffnen auf gleicher Höhe bleibt.

4. Türscharnier nach Anspruch 1, **dadurch gekennzeichnet,**
**dass** die kleineren Aussparungen (1a1, 1b1) in den Lagerböcken (1a, 1b) des Scharnierblockes (1) und die kleinere Aussparung (2a1) in dem Lagerbock (2a) des Scharnierlappens (2) quadratisch sind,
**dass** die größeren Aussparungen der Lagerböcke (1a, 1b) als Gewindelöcher (1a2, 1b2) ausgebildet sind und
**dass** die größeren Aussparungen (2a2, 2a3) des Lagerbockes (2a) zylindrisch sind, so dass aufgrund der Spiegelsymmetrie die Teile sowohl für Rechts- als auch für Linksscharniere geeignet sind.

5. Türscharnier nach Anspruch 1, **dadurch gekennzeichnet,**
**dass** die Scharnierachse (3) am oberen Ende einen Haltering (6) aufweist, der ein Außengewinde (6a) und eine Sechskantfläche oder Angriffsflächen für einen Spezialschlüssel aufweist.

6. Türscharnier nach Anspruch 1, **dadurch gekennzeichnet,**
**dass** das obere Ende der Scharnierachse (3), die unten angeordnete Stellschraube (7) und die am Scharnierblock (1) sowie am Scharnierlappen (2) angebrachten Befestigungsschrauben unter Abdeckkappen (8, 9) verborgen sind, die mit Hilfe von Laschen (8a, 9a) und Haken (8b, 9b) hinter Nasen (1c) und Kanten (1d) des Scharnierblockes (1) einrasten.

7. Türscharnier nach Anspruch 6, **dadurch gekennzeichnet,**
**dass** der Scharnierblock (1) in Höhe der Nasen (1c) der Demontage dienende Öffnungen (1e) aufweist, die bei geschlossener Tür durch den Scharnierlappen (2) verdeckt sind.

8. Türscharnier nach Anspruch 1 und 2, **dadurch gekennzeichnet,**
**dass** die Steuerflächen (4c, 5c) in der 90°-Position waagrechte Teilflächen aufweisen, so dass die geöffnete Tür eine Raststellung einnimmt.

## Claims

1. Door hinge, in particular for cold storage room doors, having a hinge block (1) to be affixed to the frame, a hinge flap (2) to be affixed to the door leaf and a hinge axle (3) mounted in the aforementioned parts, wherein bodies (4, 5) bearing the weight of the door are non-twistably set into the bearing block (2a) of the hinge flap (2) and in the one bearing block (1b) of the hinge block (1), whereby the surfaces of these bodies lying against one another form a sliding bearing,
**characterized in that**
the hinge axle (3) penetrates the bearing blocks (1 a, 1 b) of the hinge block (1), the bearing block (2a) of the hinge flap (2) and penetrates the bodies (4, 5), and that a threaded hole (1b2) with an adjusting screw (7) on which the lower body (5) rests is disposed in the lower bearing block (1b), so that with the aid of the adjusting screw (7), via the bodies (4, 5), the hinge flap (2) and thus the leaf of the door may be steplessly raised and adjusted.

2. Door hinge according to claim 1, **characterized in that**
the surfaces of the bodies (4, 5) lying against one another are designed as inclined control surfaces (4c, 5c), whereby the leaf of the door is raised on opening.

3. Door hinge according to claim 1, **characterized in that**
the surfaces of the bodies (17, 18) lying against one another are perpendicularly to the hinge axle (3), whereby the leaf of the door remains at the same height during opening.

4. Door hinge according to claim 1, **characterized in that**
the smaller recesses (1a1, 1b1) in the bearing blocks (1a, 1b) of the hinge block (1) and the smaller recess (2a1) in the bearing block (2a) of the hinge flap (2) are square,
that the larger recesses in the bearing blocks (1 a, 1 b) are designed as threaded holes (1 a2, 1 b2) and
that the larger recesses (2a2, 2a3) of the bearing block (2a) are cylindrical so that, due to the mirror symmetry, the parts are suitable for both right-hand and left-hand hinges.

5. Door hinge according to claim 1, **characterized in that**
the hinge axle (3) has at the upper end a retaining ring (6), which has an external thread (6a) and a hexagonal surface or gripping surfaces for a special spanner.

6. Door hinge according to claim 1, **characterized in that**
the upper end of the hinge axle (3), the adjusting screw (7) disposed underneath and the fixing screws mounted on the hinge block (1) and on the hinge flap (2) are hidden under cover caps (8, 9), which lock in position, with the aid of tabs (8a, 9a) and hooks (8b, 9b) behind lugs (1c) and edges (1d) of the hinge block (1).

7. Door hinge according to claim 6, **characterized in that**
the hinge block (1) has openings (1e) at the height of the lugs (1c), said openings serving for dismantling and being covered by the hinge flap (2) when the door is closed.

8. Door hinge according to claim 1 or 2, **characterized in that**
the control surfaces (4c, 5c) have partial surfaces which are horizontal in the 90° position, so that the opened door assumes a lock-in position.

## Revendications

1. Charnière de porte, en particulier pour portes de chambres froides avec un bloc-charnière (1) à fixer au châssis, une languette de charnière (2) à fixer au vantail de porte et un axe de charnière (3) logé dans les pièces susmentionnées, étant donné que, dans le chevalier de palier (2a) de la languette de charnière (2) et dans le chevalier de palier (1 b) du bloc-charnière (1), des corps (4, 5) qui accueillent le poids de la porte est installé de manière à ne pas pouvoir se gauchir, ce par quoi les surfaces superposées desdits corps forment un palier de glissement,
**caractérisée en ce que**
l'axe de charnière (3) traverse les chevalets de paliers (1a, 1b) du bloc-charnière (1), le chevalet de palier (2a) de la languette de charnière (2) et les corps (4, 5) et **en ce que** est disposé dans le chevalet de palier inférieur (1 b) un trou fileté (1 b2) avec vis de réglage (7) sur laquelle est posé le corps inférieur (5), de manière à ce que, à l'aide de la vis de réglage (7), la languette de charnière (2) et, ainsi, le vantail de porte peuvent être levés progressivement au-dessus du corps (4, 5) pour être installés à la position souhaitée.

2. Charnière de porte selon la revendication 1, **caractérisée en ce que**
les surfaces superposées des corps (4, 5) sont formées comme surfaces de commande (4c, 5c) inclinées, ce par quoi le vantail de porte est levé à l'ouverture.

3. Charnière de porte selon la revendication 1, **caractérisée en ce que**
les surfaces superposées des corps (17, 18) sont orthogonales sur l'axe de charnière (3), ce par quoi le vantail de porte reste à la même hauteur à l'ouverture.

4. Charnière de porte selon la revendication 1, **caractérisée en ce que**
les petits évidements (1a1, 1b1) dans les chevalets de paliers (1a, 1b) du bloc-charnière (1) et le petit évidement (2a1) dans le chevalet de palier (2a) de la languette de charnière (2) sont quadratiques,
les grands évidements des chevalets de paliers (1a, 1 b) sont formés comme trous filetés (1 a2, 1 b2) et
les grands évidements (2a2, 2a3) du chevalet de palier (2a) sont cylindriques, de manière à ce que, étant donné la symétrie miroir, les pièces sont appropriées aussi bien pour les charnières droites que pour les charnières gauches.

5. Charnière de porte selon la revendication 1, **caractérisée en ce que**
l'axe de charnière (3) à l'extrémité supérieure présente une bague de maintien (6) qui présente un filet extérieur (6a) et une surface hexagonale ou des surfaces d'attaque pour une clé spéciale.

6. Charnière de porte selon la revendication 1, **caractérisée en ce que**
l'extrémité supérieure de l'axe de charnière (3), la vis de réglage (7) disposée en bas et les vis de fixation installées sur le bloc-charnière (1) ainsi que sur la languette de charnière (2) sont dissimulées sous des capuchons (8, 9) qui s'encliquètent à l'aide de pattes (8a, 9a) et crochets (8b, 9b) derrière des ergots (1c) et arêtes (1d) du bloc-charnière (1).

7. Charnière de porte selon la revendication 6, **caractérisée en ce que**
le bloc-charnière (1) présente au niveau des ergots (1c) des ouvertures (1e) servant au démontage, ouvertures qui sont recouvertes par la languette de charnière (2) lorsque la porte est fermée.

8. Charnière de porte selon les revendications 1 et 2, **caractérisée en ce que**
les surfaces de commande (4c, 5c) présentent en position 90° des surfaces partielles horizontales de manière à ce que la porte ouverte se mette en une position encliquetée.
